# FASCICULE DE BREVET EUROPEEN

(11) **EP 3 451 071 B1**
(45) Date de publication et mention de la délivrance du brevet: **22.07.2020**
(21) Numéro de dépôt: 17189110.4
(22) Date de dépôt: 01.09.2017
(51) Int. Cl.: G04B 3/04

(54) **DISPOSITIF À POUSSOIR POUR PIÈCE D'HORLOGERIE**
VORRICHTUNG MIT DRUCKTASTE FÜR UHR
DEVICE WITH PUSH BUTTON FOR A TIMEPIECE

(43) Date de publication de la demande: 06.03.2019
(73) Titulaire: Omega SA, 2502 Bienne (CH)
(72) Inventeur: Loetscher, Philippe, 2533 Evilard (CH)
(74) Mandataire: ICB SA

(56) Documents cités:
- CH-A2- 707 158
- CH-A2- 708 126

## Description

La présente invention concerne un dispositif à poussoir pour pièce d'horlogerie et plus particulièrement un tel dispositif dans lequel la tête de poussoir comporte un motif ou un logo sur sa face d'extrémité et dans lequel le motif peut être orienté à souhait.

Un dispositif à poussoir pour pièce d'horlogerie comprend typiquement un tube cylindrique à l'intérieur duquel est disposé longitudinalement et de manière traversant un poussoir muni d'une tête présentant une face inférieure venant buter contre un premier épaulement pratiqué dans le tube quand une pression manuelle est exercée sur la tête et d'une tige terminée à son extrémité par un organe d'arrêt, typiquement une vis, limitant l'ébat axial de cette tige dans le tube. Un joint d'étanchéité entoure généralement la tige et un ressort de rappel hélicoïdal est enroulé autour de la tige pour rappeler le poussoir dans une position déterminée.

Des poussoirs exécutés selon la description ci-dessus sont bien connus de l'état de l'art. Ils équipent par exemple des chronographes ou encore des montres bracelet pour en corriger, par exemple, le quantième. On les appelle poussoirs quand ils dépassent de la carrure et permettent de corriger une fonction quand on les presse avec un doigt. Quand la pression cesse, ils reprennent leur position initiale. On les appelle plutôt correcteurs quand ils sont noyés dans la carrure.

La fabrication et le montage de ces poussoirs, vissés ou chassés sur des boites de montre sont bien connus. Toutefois, les procédés de montage de ces poussoirs sont mal adaptés à ces poussoirs lorsque le poussoir porte sur la face d'extrémité de sa tête une inscription ou un motif, par exemple un logo, une marque de fabrique ou un signe analogue. En effet, les procédés de montage connus ne permettent généralement pas d'amener tête de poussoir dans une orientation angulaire déterminée précise par rapport à la boîte lors du montage du dispositif à soupape par vissage ou chassage du tube sur la boite de montre. Cela nuit donc à l'esthétique de la montre lorsqu'une inscription est apposée sur la face d'extrémité de la tête de poussoir. Cette situation est bien entendu inacceptable lorsque ces dispositifs à poussoir équipent des produits de luxe et de haute qualité.

On connaît déjà du document CH 708 126 un poussoir pour une pièce d'horlogerie. Du document CH 707 158 est également connu un élément vissé orientable tel qu'une couronne pour pièce d'horlogerie.

La présente invention a pour but de remédier aux inconvénients de l'art antérieur susmentionné en fournissant un dispositif à poussoir de construction simple et économique et dont la tête de poussoir comporte sur sa face d'extrémité un motif tel qu'un logo ou une marque et dans lequel la position du logo ou de la marque apposée sur la face d'extrémité de ladite tête puisse aisément être ajustée dans une position ou orientation angulaire déterminée précise.

A cet effet, l'invention a pour objet un dispositif à poussoir pour pièce d'horlogerie, comportant :
- un tube de forme générale cylindrique, destiné à être assemblé à une boîte de montre,
- un poussoir muni à une extrémité proximale d'une tête pour permettre à un utilisateur de l'actionner, ladite tête étant solidaire d'une tige centrale pour assurer à une extrémité distale la liaison entre l'intérieur et l'extérieur de la pièce d'horlogerie, ledit poussoir étant engagé et monté axialement coulissant dans ledit tube, la face avant de ladite tête comprenant un logo ou une marque,
- un ressort de rappel entourant ladite tige et intercalé entre un épaulement intérieur du tube et la tête de poussoir, pour générer une force axiale,
- au moins un joint d'étanchéité entourant ladite tige centrale pour garantir l'étanchéité entre la tige centrale et une paroi intérieure du tube, et
- un organe d'arrêt pour retenir ledit poussoir dans ledit tube contre la poussée du ressort de rappel,
   ledit dispositif étant caractérisé en ce qu'il comprend en outre
- un dispositif pour le réglage de l'orientation angulaire de la tête par rapport à la boite de montre,
- ledit dispositif pour le réglage de l'orientation angulaire comprenant une bague de friction disposée concentriquement autour de la tige centrale à l'intérieur du tube
en ce que la bague de friction est solidaire en rotation de la tige centrale et libre en translation par rapport à la tige centrale,
en ce que la bague de friction comprend une surface de friction extérieure en contact de friction avec une paroi intérieure du tube,
et en ce que la tige centrale comprend des moyens d'actionnement en rotation de celle-ci permettant de faire pivoter le poussoir contre les forces de frottement induites par la bague de friction afin de régler l'orientation angulaire de la tête

Conformément à d'autres aspects avantageux de l'invention :
- le moyen d'actionnement comprend une fente ménagée à l'extrémité distale de la tige centrale.
- le moyen d'actionnement peut être un écrou vissé sur l'extrémité distale de la tige centrale, ledit écrou formant également l'organe d'arrêt, et dans ce cas le couple de friction engendré par la bague de friction à l'intérieur du tube est de préférence supérieur au couple de vissage de l'écrou sur la tige centrale.
- la bague de friction comprend une ouverture de forme polygonale et la tige centrale présente une section polygonale complémentaire à ladite ouverture afin de rendre la tige centrale solidaire en rotation de la bague.
- le tube présente un premier diamètre intérieur définissant un premier logement prolongé par un deuxième diamètre inférieur au premier diamètre et définissant un épaulement et un second logement.
- la tête est disposée dans le premier logement et la bague de friction est disposée dans le second logement, la tige centrale s'étend dans les premier et second logements fait saillie par son extrémité distale en dehors du second logement, et de préférence l'épaulement reçoit dans sa partie centrale une rondelle entourant ladite tige centrale, le ressort de rappel s'étend entre la tête et ledit épaulement et ledit au moins un joint d'étanchéité s'étend entre la rondelle et la bague friction ; et de manière avantageuse, le dispositif comprend deux joints d'étanchéité entourant la tige centrale et entre lesquels est intercalée une bague formant un espaceur.
- l'organe d'arrêt est prévu à l'extrémité distale de la tige centrale faisant saillie hors du second logement, et de préférence l'organe d'arrêt est formé d'un anneau élastique agencé dans une gorge annulaire de l'extrémité distale de la tige centrale.
- les moyens d'actionnement sont prévus dans la partie distale de la tige centrale

L'invention concerne également une boite de montre comprenant un dispositif à poussoir tel que décrit ci-dessus.

D'autres caractéristiques et avantages de la présente invention apparaîtront dans la description suivante d'un mode de réalisation préféré, présenté à titre d'exemple non limitatif en référence aux dessins annexés, dans lesquels:
- la figure 1 montre une vue de dessus d'un dispositif à poussoir à tête de poussoir orientable, pourvue d'un logo sur la face externe la tête de poussoir selon l'invention;
- la figure 2 montre une vue en coupe du dispositif à poussoir à tête de poussoir orientable selon l'invention selon la ligne II-II de la figure 1 ;
- la figure 3 montre une section du dispositif à poussoir à tête de poussoir orientable selon l'invention, selon la ligne III- III de la figure 2 ;
- la figure 4 montre une section du dispositif à poussoir à tête de poussoir orientable selon l'invention, selon la ligne IV- IV de la figure 2

Aux figures 1 et 2, on voit un dispositif à poussoir 1 comprenant une tête de poussoir orientable 2a et destiné à être montée par chassage ou vissage dans la paroi latérale d'une carrure de boite de montre (non représentée).

Sur la figure 1, qui est une vue de dessus du dispositif à poussoir 1, on peut distinguer une inscription « LOGO », agencé sur la face externe 2a de la tête 2b du poussoir 2. Le dispositif à poussoir 1 comprend des moyens réglage de l'orientation qui vont être décrits plus loin à l'aide des figures 2 à 4. Pour des raisons esthétiques, l'inscription L « LOGO » est ajustée en position parfaitement horizontale correspondant de préférence au plan de la carrure de la montre sur laquelle est monté le dispositif à poussoir 1.

Le dispositif à poussoir 1 comprend un poussoir 2 qui est muni à une extrémité proximale d'une tête de poussoir 2b pour permettre à un utilisateur de l'actionner. La tête de poussoir 2b est solidaire d'une tige centrale 3 qui permet d'assurer à une extrémité distale la liaison entre l'intérieur et l'extérieur de la boite de montre. La tête de poussoir présente un évidement 2c lisse et circulaire entourant la partie proximale de la tige centrale 3.

Le dispositif à poussoir 1 comprend en outre un tube 4 de forme générale cylindrique destiné à être assemblé à une boite de montre. Dans l'exemple illustré le tube 4 est destiné à être chassé par sa partie inférieure 4a dans une ouverture de la carrure d'une boite de montre. Le tube 4 présente une partie supérieure 4b de plus grand diamètre que celui de la partie inférieure 4a. Le tube 4 comprend dans la zone inférieure de sa partie supérieure une gorge annulaire 5 dans laquelle est logé un joint torique 6 assurant son étanchéité au niveau de la carrure.

Selon les modes de réalisation de l'invention, le tube 4 peut soit être terminé par une portion supérieure émergeante de la carrure soit être noyé dans la carrure.

Le tube 4 présente un premier diamètre intérieur définissant un premier logement 7a prolongé par un deuxième diamètre intérieur inférieur au premier diamètre et définissant un second logement 7b et un épaulement intérieur 7c. La tête de poussoir 2b est partiellement engagée dans le logement 7a en position de repos du poussoir et peut s'engager davantage jusqu'à venir en butée contre l'épaulement 7c lorsque le poussoir est actionné par le doigt de l'utilisateur.

La tige centrale 3 est agencée à l'intérieur du tube 4 de façon à pouvoir coulisser le long de son axe longitudinal A et à pouvoir tourner librement dans le tube 4.

On voit également que le dispositif à poussoir 1 comprend en outre un ressort hélicoïdal de rappel 10 qui entoure la portion proximale de la tige 3 et qui est logé partiellement dans l'évidement 2c et dans le logement 7a. Le ressort 10 est destiné à s'opposer à la pousser axiale du doigt de l'utilisateur sur la tête de poussoir 2b. Le ressort 10 est monté comprimé entre le fond de l'évidement 2c et l'épaulement intérieur 7c du tube 4. Dans l'exemple illustré, l'épaulement intérieur 7c comprend un dégagement circulaire 11 central qui reçoit une rondelle 12 entourant la tige centrale 3.La rondelle 12 repose également sur une paire de joints d'étanchéité 13 entre lesquels est intercalée une rondelle 14

Dans l'exemple illustré, la tige centrale 3 présente à son extrémité distale, faisant saillie hors du logement 7b, une gorge annulaire 15 dans laquelle est agencé un anneau élastique 16 qui vient buter contre l'extrémité distale du tube 4. L'anneau élastique 16 forme ainsi un organe d'arrêt du poussoir 2 dans le tube 4. On notera que l'extrémité distale du tube 4 se termine par un troisième diamètre inférieur au deuxième diamètre et définissant d'une part un passage pour l'extrémité distale de la tige centrale 3 et d'autre part un deuxième épaulement intérieur 4c.

Le dispositif à poussoir comprend en outre un dispositif pour le réglage de l'orientation angulaire de la tête de poussoir 2b par rapport à la boite de montre. Le dispositif de réglage comprend une bague de friction 17 disposée concentriquement autour de la tige centrale 3.

La bague de friction est agencée entre la rondelle 14 et le deuxième épaulement 4c et dans l'exemple illustré la bague de friction 17 est disposée plus particulièrement entre le joint annulaire inférieur 13 et l'épaulement 4c. Il va se soi que dans une variante la bague de friction 17 pourrait être disposée entre le joint annulaire 13 supérieur et la rondelle 14. La bague de friction 17 présente une surface externe cylindrique 17a dont le diamètre est ajusté serré sur la paroi intérieure du logement 7b du tube 4, donc en contact de friction avec cette paroi.

Comme cela est visible à la figure 3, la bague de friction 17 comprend une ouverture centrale 17b de forme polygonale en l'occurrence hexagonale et la tige centrale 3 présente une section polygonale complémentaire à l'ouverture 17b afin de rendre la tige 3 solidaire en rotation de la bague 17 tout en permettant à la tige de conserver un libre mouvement de translation dans l'ouverture 17b.

On notera que la tige centrale 3 comprend dans sa face distale 3a une fente 18 destinée à venir coopérer avec l'extrémité d'un outil pour actionner en rotation la tige centrale 3 contre les forces de friction induites par la bague afin de régler l'orientation angulaire de la tête de poussoir 2b. La fente 18 agit donc comme moyen d'actionnement en rotation du poussoir 2 ce qui permet de le faire pivoter et par là même de pouvoir régler l'orientation angulaire de sa tête 2b dans une position angulaire déterminée. On notera à ce propos que la surface de la paroi intérieure et/ou la surface externe cylindrique 17a de la bague peuvent être texturées pour ajuster le couple de friction approprié.

Toutefois dans des variantes de réalisation non représentées on pourrait envisager sans sortir du cadre de l'invention de prévoir par exemple un écrou vissée sur la partie distale de la tige centrale 3 faisant saillie en dehors du tube 4 et agissant comme organe d'arrêt, une fente étant agencée directement dans la face de l'extrémité de l'écrou comme moyen d'actionnement du poussoir. Dans ce cas l'ajustement à friction de la bague de friction 17 sur la paroi intérieure du logement 7b serai choisi pour que le couple de friction engendré par la bague de friction à l'intérieur du tube 4 soit supérieur au couple de vissage de l'écrou sur la tige centrale 3. Dans une telle variante, l'écrou aurait une double fonction à savoir de former, d'une part, l'organe d'arrêt du poussoir et d'autre part, les moyens d'actionnement de ce dernier pour le faire pivoter et l'orienter angulairement.

Le procédé de montage du dispositif à poussoir et d'orientation du poussoir est le suivant. Le dispositif à poussoir 1 entièrement assemblé avec l'anneau élastique 16 en butée contre l'extrémité distale du tube 4 est chassé ou vissé dans une ouverture de la carrure de la boite de montre. Une fois chassé ou vissé, le tube 4 ainsi immobilisé dans la carrure, la tige centrale 3 peut être actionnée en rotation au moyen d'un outil inséré dans la fente 18 depuis l'intérieur de la carrure et entrainer la tête de poussoir en rotation. Ce faisant, la tête de poussoir entraine à son tour la bague de friction 17 via la liaison par section polygonale entre l'ouverture 17a et la section de la tige centrale 3 dans l'orientation angulaire désirée. La bague 17 tourne dans le tube 4 contre le couple de frottement de retenue présent entre la surface extérieure 17a de la bague de friction 17 et la paroi intérieure logement inférieur 7b du tube 4.

## Revendications

1. Dispositif à poussoir (1) pour pièce d'horlogerie, comportant :
- un tube (4) de forme générale cylindrique, destiné à être assemblé à une boîte de montre,
- un poussoir muni à une extrémité proximale d'une tête (2b) pour permettre à un utilisateur de l'actionner, ladite tête étant solidaire d'une tige centrale (3) pour assurer à une extrémité distale la liaison entre l'intérieur et l'extérieur de la pièce d'horlogerie, ledit poussoir (2) étant engagé et monté axialement coulissant dans ledit tube, la face avant de ladite tête comprenant un logo ou une marque,
- un ressort de rappel (10) entourant ladite tige (3) et intercalé entre un épaulement intérieur (7c) du tube et la tête de poussoir (2b), pour générer une force axiale,
- au moins un joint d'étanchéité (13) entourant ladite tige centrale (3) pour garantir l'étanchéité entre la tige centrale et une paroi intérieure du tube, et
- un organe d'arrêt (16) pour retenir ledit poussoir dans ledit tube contre la poussée du ressort de rappel,
ledit dispositif étant **caractérisé en ce qu'**il comprend en outre
- un dispositif pour le réglage de l'orientation angulaire de la tête par rapport à la boite de montre,
- ledit dispositif pour le réglage de l'orientation angulaire comprenant une bague de friction (17) disposée concentriquement autour de la tige centrale (3) à l'intérieur du tube (4)
**en ce que** la bague de friction (17) est solidaire en rotation de la tige centrale et libre en translation par rapport à la tige centrale,
**en ce que** la bague de friction (17) comprend une surface de friction extérieure (17a) en contact de friction avec une paroi intérieure du tube (4),
et **en ce que** la tige centrale comprend des moyens d'actionnement (18) en rotation de celle-ci permettant de faire pivoter le poussoir contre les forces de frottement induites par la bague de friction (17) afin de régler l'orientation angulaire de la tête (2b).

2. Dispositif à poussoir selon la revendication 1, **caractérisé en ce que** le moyen d'actionnement (18) comprend une fente ménagée à l'extrémité distale de la tige centrale.

3. Dispositif à poussoir selon la revendication 1, **caractérisé en ce que** le moyen d'actionnement (18) est un écrou vissé sur l'extrémité distale de la tige centrale, ledit écrou formant également l'organe d'arrêt.

4. Dispositif à poussoir selon la revendication 3 **caractérisé en ce que** le couple de friction engendré par la bague de friction (17) à l'intérieur du tube (4) est supérieur au couple de vissage de l'écrou sur la tige centrale.

5. Dispositif à poussoir selon l'une des revendications précédentes **caractérisé en ce que** la bague de friction (17) comprend une ouverture de forme polygonale et **en ce que** la tige centrale (3) présente une section polygonale complémentaire à ladite ouverture afin de rendre la tige centrale solidaire en rotation de la bague (17).

6. Dispositif à poussoir selon l'une des revendications précédentes **caractérisé en ce que** le tube (4) présente un premier diamètre intérieur définissant un premier logement (7a) prolongé par un deuxième diamètre inférieur au premier diamètre et définissant un épaulement (7c) et un second logement (7b).

7. Dispositif à poussoir selon la revendication 6, **caractérisé en ce que** la tête est disposée dans le premier logement (7a) et **en ce que** la bague de friction (17) est disposée dans le second logement (7b), la tige centrale (3) s'étendant dans les premier et second logements (7a, 7b) et fait saillie par son extrémité distale (3a) en dehors du second logement.

8. Dispositif à poussoir selon la revendication 6 ou 7, **caractérisé en ce que** l'épaulement (7c) reçoit dans sa partie centrale une rondelle (12) entourant ladite tige centrale (3), **en ce que** le ressort de rappel (10) s'étend entre la tête et ledit épaulement et **en ce que** ledit au moins un joint d'étanchéité (13) s'étend entre la rondelle (12) et la bague friction (17).

9. Dispositif à poussoir selon la revendication 8, **caractérisé en ce qu'**il comprend deux joints d'étanchéité (13) entourant la tige centrale (3) et entre lesquels est intercalée une bague (14) formant un espaceur.

10. Dispositif à poussoir selon l'une des revendications 7 à 9 **caractérisé en ce que** l'organe d'arrêt (16) est prévu à l'extrémité distale de la tige centrale faisant saillie hors du second logement.

11. Dispositif à poussoir selon la revendication 10 **caractérisé en ce que** l'organe d'arrêt est formé d'un anneau élastique (16) agencé dans une gorge annulaire de l'extrémité distale de la tige centrale.

12. Dispositif à poussoir selon l'une des revendications précédentes **caractérisé en ce que** les moyens d'actionnement (18) sont prévus dans la partie distale de la tige centrale.

13. Boite de montre comprenant un dispositif à poussoir selon l'une quelconque des revendications 1 à 12.

## Patentansprüche

1. Drückervorrichtung (1) für eine Uhr, umfassend:
- ein Rohr (4) von allgemein zylindrischer Form, das dazu vorgesehen ist, mit einem Uhrengehäuse zusammengefügt zu werden,
- einen Drücker, der an einem proximalen Ende mit einem Kopf (2b) versehen ist, um seine Betätigung durch einen Benutzer zu ermöglichen, wobei der Kopf mit einer zentralen Welle (3) fest verbunden ist, um an einem distalen Ende die Verbindung zwischen dem Innenraum und der äußeren Umgebung der Uhr sicherzustellen, der Drücker (2) in dem Rohr in Eingriff ist und darin axial gleitverschieblich montiert ist, und die Vorderseite des Kopfes ein Logo oder eine Marke aufweist,
- eine Rückstellfeder (10), die die Welle (3) umgibt und zwischen einer inneren Schulter (7c) des Rohrs und dem Tastenkopf (2b) eingefügt ist, um eine axiale Kraft zu erzeugen,
- mindestens eine Dichtung (13), die die zentrale Welle (3) umgibt, um die Dichtigkeit zwischen der zentralen Welle und einer Innenwand des Rohrs zu gewährleisten, und
- ein Anschlagorgan (16), um den Drücker in dem Rohr gegen den Schub der Rückstellfeder zu halten,
wobei die Vorrichtung **dadurch gekennzeichnet ist, dass** sie ferner Folgendes umfasst:
- eine Vorrichtung zum Einstellen der Winkelausrichtung des Kopfes in Bezug auf das Uhrengehäuse,
- wobei die Vorrichtung zum Einstellen der Winkelausrichtung einen Reibring (17) aufweist, der im Inneren des Rohrs (4) konzentrisch um die zentrale Welle (3) angeordnet ist,
dass der Reibring (17) mit der zentralen Welle drehfest verbunden ist und in Bezug auf die zentrale Welle translatorisch frei ist,
dass der Reibring (17) eine äußere Reibfläche (17a) in Reibkontakt mit einer Innenwand des Rohrs (4) aufweist,
und dass die zentrale Welle Mittel (18) aufweist, um sie rotatorisch zu betätigen, was ermöglicht, den Drücker entgegen den Reibungskräften, die durch den Reibring (17) hervorgerufen werden, zu schwenken, um die Winkelausrichtung des Kopfes (2b) einzustellen.

2. Drückervorrichtung nach Anspruch 1, **dadurch gekennzeichnet, dass** das Betätigungsmittel (18) einen Schlitz aufweist, der im distalen Ende der zentralen Welle ausgespart ist.

3. Drückervorrichtung nach Anspruch 1, **dadurch gekennzeichnet, dass** das Betätigungsmittel (18) eine Mutter ist, die auf das distale Ende der zentralen Welle geschraubt ist, wobei die Mutter ferner das Anschlagorgan bildet.

4. Drückervorrichtung nach Anspruch 3, **dadurch gekennzeichnet, dass** das durch den Reibring (17) im Inneren des Rohrs (4) erzeugte Reibdrehmoment größer ist als das Schraubdrehmoment der Mutter auf die zentrale Welle.

5. Drückervorrichtung nach einem der vorhergehenden Ansprüche, **dadurch gekennzeichnet, dass** der Reibring (17) eine polygonförmige Öffnung aufweist und dass die zentrale Welle (3) einen zu der Öffnung komplementären polygonförmigen Querschnitt aufweist, um die zentrale Welle mit dem Ring (17) drehfest zu verbinden.

6. Drückervorrichtung nach einem der vorhergehenden Ansprüche, **dadurch gekennzeichnet, dass** das Rohr (4) einen ersten Innendurchmesser aufweist, der einen ersten Aufnahmeraum (7a) definiert, der durch einen zweiten Durchmesser verlängert ist, der kleiner ist als der erste Durchmesser und eine Schulter (7c) und einen zweiten Aufnahmeraum (7b) definiert.

7. Drückervorrichtung nach Anspruch 6, **dadurch gekennzeichnet, dass** der Kopf in dem ersten Aufnahmeraum (7a) angeordnet ist und dass der Reibring (17) in dem zweiten Aufnahmeraum (7b) angeordnet ist, wobei sich die zentrale Welle (3) in den ersten und den zweiten Aufnahmeraum (7a, 7b) erstreckt und mit ihrem distalen Ende (3a) von dem zweiten Aufnahmeraum vorsteht.

8. Drückervorrichtung nach Anspruch 6 oder 7, **dadurch gekennzeichnet, dass** die Schulter (7c) in ihrem mittleren Teil eine Scheibe (12) aufnimmt, die die zentrale Welle (3) umgibt, dass sich die Rückstellfeder (10) zwischen dem Kopf und der Schulter erstreckt und dass sich die mindestens eine Dichtung (13) zwischen der Scheibe (12) und dem Reibring (17) erstreckt.

9. Drückervorrichtung nach Anspruch 8, **dadurch gekennzeichnet, dass** sie zwei Dichtungen (13) umfasst, die die zentrale Welle (3) umgeben und zwischen denen ein Ring (14), der einen Abstandshalter bildet, eingefügt ist.

10. Drückervorrichtung nach einem der Ansprüche 7 bis 9, **dadurch gekennzeichnet, dass** das Anschlagorgan (16) an dem distalen Ende der zentralen Welle, das von dem zweiten Aufnahmeraum vorsteht, vorgesehen ist.

11. Drückervorrichtung nach Anspruch 10, **dadurch gekennzeichnet, dass** das Anschlagorgan aus einem elastischen Ring (16) gebildet ist, der in einer Ringnut des distalen Endes der zentralen Welle angeordnet ist.

12. Drückervorrichtung nach einem der vorhergehenden Ansprüche, **dadurch gekennzeichnet, dass** die Betätigungsmittel (18) in dem distalen Teil der zentralen Welle vorgesehen sind.

13. Uhrengehäuse, umfassend eine Drückervorrichtung nach einem der Ansprüche 1 bis 12.

## Claims

1. Push button device (1) for timepieces, including:
- a tube (4) of generally cylindrical shape, intended to be assembled to a watch case,
- a push button provided at a proximal end with a head (2b) to allow a user to actuate the push button, said head being integral with a central shaft (3) to ensure, at a distal end, the connection between the interior and exterior of the timepiece, said push button (2) being engaged and axially slidably mounted in said tube, the front face of said head including a logo or a trademark,
- a return spring (10) surrounding said shaft (3) and inserted between an internal shoulder (7c) of the tube and the push button head (2b), to generate an axial force,
- at least one sealing gasket (13) surrounding said central shaft (3) to ensure the seal between the central shaft and an internal wall of the tube, and
- a stop member (16) for retaining said push button in said tube against the push force of the return spring,
said device being **characterised in that** the device further includes
- a device for adjusting the angular orientation of the head with respect to the watch case,
- said angular orientation adjustment device comprising a friction ring (17) disposed concentrically around the central shaft (3) inside the tube (4)
**in that** the friction ring (17) rotates integrally with the central shaft and is free in translation with respect to the central shaft,
**in that** the friction ring (17) comprises an external friction surface (17a) in friction contact with an internal wall of the tube (4),
and **in that** the central shaft comprises means (18) for actuating the latter in rotation making it possible to pivot the push button against the frictional forces generated by the friction ring (17) in order to adjust the angular orientation of the head (2b).

2. Push button device according to claim 1, **characterised in that** the actuating means (18) comprises a slot arranged at the distal end of the central shaft.

3. Push button device according to claim 1, **characterised in that** the actuating means (18) is a nut screwed onto the distal end of the central shaft, said nut also forming the stop member.

4. Push button device according to claim 3, **characterised in that** the friction torque generated by the friction ring (17) inside the tube (4) is greater than the screw torque of the nut on the central shaft.

5. Push button device according to one of the preceding claims, **characterised in that** the friction ring (17) comprises an opening of polygonal shape and **in that** the central shaft (3) has a polygonal cross-section complementary to said opening in order to make the central shaft integral in rotation with the ring (17).

6. Push button device according to one of the preceding claims, **characterised in that** the tube (4) has a first inner diameter defining a first housing (7a) extended by a second diameter which is smaller than the first diameter and defining a shoulder (7c) and a second housing (7b).

7. Push button device according to claim 6, **characterised in that** the head is disposed inside the first housing (7a) and **in that** the friction ring (17) is disposed inside the second housing (7b), the central shaft (3) extending into the first and second housings (7a, 7b) and protruding via its distal end (3a) out of the second housing.

8. Push button device according to claim 6 or 7, **characterised in that** the shoulder (7c) receives, in its central portion, a washer (12) surrounding said central shaft (3), **in that** the return spring (10) extends between the head and said shoulder, and **in that** said at least one sealing gasket (13) extends between the washer (12) and the friction ring (17).

9. Push button device according to claim 8, **characterised in that** it includes two sealing gaskets (13) surrounding the central shaft (3) and between which is inserted a ring (14) forming a spacer.

10. Push button device according to one of claims 7 to 9, **characterised in that** the stop member (16) is arranged at the distal end of the central shaft protruding out of the second housing.

11. Push button device according to claim 10, **characterised in that** the stop member is formed of an elastic ring (16) arranged in an annular groove of the distal end of the central shaft.

12. Push button device according to one of the preceding claims, **characterised in that** the actuating means (18) are arranged in the distal portion of the central shaft.

13. Watch case comprising a push button device according to any one of claims 1 to 12.
